# EUROPÄISCHE PATENTSCHRIFT

(11) **EP 1 280 610 B1**
(45) Veröffentlichungstag und Bekanntmachung des Hinweises auf die Patenterteilung: **25.05.2005**
(21) Anmeldenummer: 02719976.9
(22) Anmeldetag: 28.02.2002
(51) Int. Cl.: B05B 7/08

(54) **AUSSENMISCHDÜSE**
EXTERNAL MIXING NOZZLE
BUSE MELANGEUSE EXTERNE

(30) Priorität: 15.03.2001 DE 10112562
(43) Veröffentlichungstag der Anmeldung: 05.02.2003
(73) Patentinhaber: Düsen-Schlick GmbH, 96253 Untersiemau/Coburg (DE)
(72) Erfinder: GERSTNER, Stefan, 96215 Lichtenfels (DE)
(74) Vertreter: Skuhra, Udo, Dipl.-Ing.
(86) Internationale Anmeldenummer: PCT/EP2002/002199
(87) Internationale Veröffentlichungsnummer: WO 2002/074446

(56) Entgegenhaltungen:
- GB-A- 508 719
- US-A- 1 633 291
- US-A- 2 475 000

## Beschreibung

Die Erfindung betrifft eine Außenmischdüse gemäß dem Oberbegriff des Patentanspruchs 1.

Außenmischdüsen werden insbesondere zur Beschichtung von pharmazeutischen Produkten wie Tabletten mit Farbe verwendet. Hierbei befinden sich die pharmazeutischen Produkte in einer drehfähig angeordneten Trommel (coating-trommel), während die Außenmischdüsen auf einer zur Trommelachse parallelen Achse angeordnet sind, um das Farbmaterial senkrecht innerhalb der Trommel zu zerstäuben. Durch den Farbnebel und die durch die Trommelrotation bewegten Produkte werden diese mit der Farbe beschichtet. Die zu diesem Zweck verwendeten Außenmischdüsen bestehen aus einem Düsenkörper, an dem eine Flachstrahlkappe befestigt ist. Die Flachstrahlkappe ist mit einem im wesentlichen eben verlaufenden Flächenabschnitt versehen, der mittig eine Aufnahmeöffnung aufweist zur Aufnahme des Mündungsansatzes eines Flüssigkeitseinsatzes, wobei diese mittige Öffnung einen Ringspalt definiert, der den Mündungsansatz umgibt und als Luftdüse wirkt. Beidseitig des flachen Flächenabschnittes befinden sich vom Flächenabschnitt etwa senkrecht abstehende Hörner, die jeweils mit Bohrungen versehen sind, die zur Achse der Düse schräg verlaufen. Diese diametral einander gegenüber liegenden Hörner beinhalten somit Luftdüsen, die schräg zur Achse der Düse verlaufen und eine Abflachung des Farbstrahles bzw. Flüssigkeitsstrahles hervorrufen, der durch die aus dem Mündungsansatz austretende und durch den Ringspalt zerstäubte Flüssigkeit erzeugt wird. Bei dieser bekannten Außenmischdüse sind die Hörner auf ihrer zur mittigen Öffnung gerichteten Fläche von der Strahlkappe weg konisch erweiternd ausgebildet.
Seitlich des Flächenabschnittes ist die Strahlkappe abgeschrägt, wobei zwischen dem Flächenabschnitt und der Abschrägung Kanten gebildet werden.
Vergleichbare Düsen und entsprechende Flachstrahlkappen sind z.B. von Sprühpistolen gemäß Dokument US-2 475 000 bekannt.
Nachteilig bei diesen Außenmischdüsen ist die Tatsache, dass zum einen aufgrund der vergleichsweise großen Distanz zwischen den Austrittsöffnungen der in den Hörnern ausgebildeten Luftdüsen und der mittigen Öffnung der Strahlkappe sowie infolge der an der Strahlkappe befindlichen Kanten und Hörner Farbablagerungen und Bartbildungen auf der Oberfläche der Flachstrahlkappe auftreten, die im Laufe der Zeit den Sprüheffekt bzw. die Qualität der Farbbeschichtung verschlechtern bzw. den Sprüheffekt sogar verhindern können.

Der Erfindung liegt daher die Aufgabe zugrunde, eine Außenmischdüse gemäß dem Oberbegriff des Patentanspruchs 1 so zu verbessern, dass Farbablagerungen bzw. Bartbildung an der Flachstrahlkappe weitgehend verhindert werden können.

Diese Aufgabe wird erfindungsgemäß durch die im kennzeichnenden Teil des Anspruchs 1 angegebenen Merkmale gelöst.

Weitere Ausgestaltungen der Erfindung ergeben sich aus den Unteransprüchen.

Die Erfindung schafft insbesondere eine Außenmischdüse mit einer Flachstrahlkappe, bei welcher die Flachstrahlkappe eine mittige Öffnung für den Mündungsansatz des Flüssigkeitseinsatzes aufweist, wobei die mittige Öffnung in einem im wesentlichen ebenen Flächenabschnitt ohne Hörner angeordnet ist, der quer zur Düsenachse verläuft und an den sich seitlich Flächen anschließen, die sowohl symmetrisch als auch stark geneigt zur Düsenachse vorgesehen sind, wobei die Übergangsbereiche zwischen dem Flächenabschnitt und den seitlichen Flächen zur Vermeidung von Kanten abgerundet sind. Spiegelsymmetrisch zur Düsenachse und innerhalb des ebenen Flächenbereichs liegend sind seitlich zur mittigen Öffnung Luftaustrittsöffnungen vorgesehen, die in vergleichbar kurzem Abstand zur mittigen Öffnung angeordnet sind und in schräg zur Düsenachse verlaufenden Bohrungen münden.

Erfindungsgemäß werden Ablagerungen der Flüssigkeit bzw. Farbe auf der Flachstahlkappe vermieden, d.h. ein Belag auf der Flachstahlkappe und/oder eine Bartbildung an den Hörnern, jeweils aus den Flüssigkeitssubstanzen, wird ausgeschlossen oder zumindest weitgehend vermieden.

Nachfolgend wird eine bevorzugte Ausführungsform der erfindungsgemäßen Außenmischdüse anhand der Zeichnung zur Erläuterung weiterer Merkmale und Vorteile beschrieben. Es zeigen:
- Fig. 1:: eine Seitenansicht einer bekannten Flachstrahlkappe einer Außenmischdüse,
- Fig. 2:: eine Schnittansicht durch die erfindungsgemäße Außenmischdüse,
- Fig. 3:: eine weitere Schnittansicht der Außenmischdüse, wobei die Darstellung gemäß Figur 3 gegenüber Figur 2 um 90° gedreht ist, und
- Fig. 4:: eine perspektivische Ansicht der erfindungsgemäßen Außenmischdüse.

Die bekannte Außenmischdüse weist gemäß Figur 1 eine Flachstrahlkappe 1 auf, die aus einem im wesentlichen zylindrischen Grundkörper 2 besteht, der an seiner nach außen, d.h. in Sprührichtung weisenden Richtung eine quer zur Düsenachse verlaufende Fläche 3 aufweist, die mit einer mittigen Öffnung 4 versehen ist zur Aufnahme des Mündungsansatzes eines nicht gezeigten Flüssigkeitseinsatzes. Seitlich der mittigen Öffnung 3 befinden sich Hörner 6, 7, die jeweils zwei Luftaustrittsöffnungen 9, 10 enthalten, derart, dass die aus diesen Öffnungen 9, 10 austretende Luftströmung gegenüber der Düsenachse geneigt ist. Der eben bzw. gerade verlaufende Flächenabschnitt 3 steht über Kanten 11 mit seitlichen, gegenüber der Düsenachse schräg verlaufenden Flächen 12 in Verbindung. Diese Flächen 12 sind gegenüber einer Ebene, die senkrecht zur Düsenachse steht, nur leicht abgeschrägt. Die Hörner 6, 7 stehen über dem Flächenabschnitt 3 vor. Wie sich weiter ergibt, sind die die Öffnungen 9, 10 aufnehmenden Flächen der Hörner 6, 7 in Richtung der Düsenachse nach außen konisch erweiternd ausgebildet.

Figur 2 zeigt eine Schnittansicht durch die erfindungsgemäße Außenmischdüse. Die Außenmischdüse weist einen Düsenkörper 10 auf, an welchem eine Flachstrahlkappe 11 befestigt ist. Die Befestigung der Flachstrahlkappe 11 erfolgt vorzugsweise mittels einer Überwurfmutter 12, die auf ein Gewinde 13 des Düsenkörpers aufgeschraubt wird.

Die Flachstrahlkappe 11 ist mit einer mittigen Bohrung 15 versehen, die gemäß Figur 2 eine auf einen Flüssigkeitseinsatz 16 abgestimmte Form, beispielsweise konusförmige Gestalt, haben kann und den Flüssigkeitseinsatz 16 aufnimmt. Ein mit 17 bezeichneter Mündungsansatz des Flüssigkeitseinsatzes 16 liegt innerhalb einer mittigen Öffnung 18 der Flachstrahlkappe 11, wobei der Mündungsansatz 17 gemäß Figur 2 und 3 gegenüber der Flachstrahlkappe 11 vorstehen kann. Die mittige Öffnung 18 der Flachstrahlkappe 11 legt einen den Mündungsansatz 17 umgebenden Ringspalt 20 fest, durch welchen Luft austritt, welcher die Zerstäubung des aus dem Mündungsansatz 17 austretenden Flüssigkeitsmaterials, z.B. Farbe, hervorruft.

Die Flachstrahlkappe 11 weist weiterhin einen im wesentlichen ebenen bzw. gerade verlaufenden Flächenabschnitt 21 (ohne Hörner) auf, der senkrecht zur Düsenachse steht und der gemäß Figur 2 über die gesamte Breite der Flachstrahlkappe 11 verläuft. Seitlich an den Flächenabschnitt 21 schließen sich Flächen 22, 23 an, wie dies aus Figur 3 ersichtlich ist. Der Übergang zwischen dem Flächenabschnitt 21 und den Flächen 22, 23 ist abgerundet gestaltet, d.h. ohne Bildung von Kanten, wie dies aus Figur 3 und 4 hervorgeht.

Seitlich der mittigen Öffnung 18 befinden sich im Flächenabschnitt 21 Austrittsöffnungen 24, 25, die jeweils mit Bohrungen 26, 27 kommunizieren, welche gegenüber der Düsenachse geneigt verlaufen. Diese Bohrungen 26, 27 sind unter einem Winkel von vorzugsweise 45° zur Düsenachse vorgesehen und bewirken eine Abflachung des Sprühkegels in Richtung auf einen Flachstrahl. Der Sprühkegel ergibt sich aufgrund des Austritts der Flüssigkeit aus dem Mündungsansatz 17 und der durch den Ringspalt 20 austretenden Luftströmung. Der Abstand zwischen der Öffnung 24 bzw. 25 gegenüber der Düsenachse 14 beträgt vorzugsweise 6,5 mm.

Die Luftaustrittsöffnungen 24, 25 sind im Verhältnis zu der bekannten Außenmischdüse nach Figur 1 in relativ naher Distanz zur mittigen Öffnung 18 angeordnet. Die im Verhältnis nahe Anordnung der Luftaustrittsöffnungen 24, 25 gegenüber der mittigen Öffnung 18 einerseits sowie der sanfte Übergang von dem Flächenabschnitt 21 zu den Schrägflächen 22, 23 verhindert weitgehendst eine Farbablagerung auf der Flachstrahlkappe gemäß vorliegender Erfindung. Die schrägen Flächen 22, 23 stehen bei einer bevorzugten Ausführungsform unter einem Winkel von etwa 55° zur Düsenachse, was einer strömungsgerichteten Luftführung zweckdienlich ist, d.h. dass während des Beschichtungsvorganges eine Rückströmung an der Düse vorbeigeführt werden kann, und zwar derart strömungsgünstig, dass die Ablagerung eines Farbbelages auf der Düsenkappe bzw. Flachstrahlkappe 11 praktisch weitgehend verhindert wird. Wesentlich ist bei vorliegender Erfindung auch, dass die Gestaltung der Flachstrahlkappe keine Kanten beinhaltet, wodurch weiterhin der Ablagerung von Farbstoffen entgegengewirkt wird.

Wie sich aus Figur 2 und 3 weiter ergibt, befindet sich mittig im Düsenkörper 10 und mittig im Flüssigkeitseinsatz 16 in an sich bekannter Weise eine Düsennadel 27, deren Spitze in den Mündungsansatz 17 hineinreicht.

Die Düsenachse ist in Figur 2 und 3 mit 14 bezeichnet.

Die Bohrungen 26, 27 stehen mit vorzugsweise parallel zur Achse 14 verlaufenden Kanälen oder Bohrungen 31, 32 in Verbindung, die mit entsprechenden Zuführkanälen seitens des Düsenkörpers 10 verbunden sind und der Zuführung von Luft dienen.

Aus den Figuren 2 und 3 ist ersichtlich, dass eine Flüssigkeit wie eine Farbe über den Flüssigkeitseinsatz 11 und den Mündungsansatz 17 in die in den Zeichnungen nicht dargestellte Trommel austritt und zugleich über den Ringspalt 20 sowie über die Austrittsöffnungen 24, 25 eine Luftströmung zur Einwirkung und zur Steuerung des Farbstrahles ausgeblasen wird.

Die Flachstrahlkappe 11 besteht, wie sich aus Figur 2 - 4 ergibt, im wesentlichen aus einem zylindrischen Körper, der an seiner Stirnseite durch den senkrecht zur Düsenachse verlaufenden ebenen Flächenabschnitt 21 verläuft und weiterhin durch Schrägflächen 22, 23 definiert ist, die symmetrisch zur Düsenachse von dem streifenförmigen Flächenabschnitt 21 in Richtung auf die Überwurfmutter 12 trapezförmig erweiternd verlaufen.

Die erfindungsgemäße Außenmischdüse hat weiterhin zum Vorteil, dass durch die kurzen Abstände zwischen den Luftaustrittsöffnungen 24 und 25 einerseits gegenüber der mittigen Öffnung 18 andererseits die sich in Folge des Luftaustritts aus diesen Öffnung ergebenden Formierkräfte eine hohe Wirkung haben auf den Farbstrahl, der aus dem Mündungsansatz 17 des Flüssigkeitseinsatzes 16 austritt, wobei diese Wirkung wesentlich stärker ist als bei einer Außenmischdüse mit einer Flachstrahlkappe gemäß Figur 1.

Die optimale Zerstäubungsqualität der erfindungsgemäßen Außenmischdüse wird gemäß einer bevorzugten Ausführungsform dann erreicht, wenn die Bohrungen 26, 27 einen Durchmesser von 2,0 mm und die mittige Öffnung 18 einen Durchmesser von etwa 4,2 mm aufweisen. Bei einer solchen Optimierung wird zumindest die gleiche Zerstäubungsqualität gewährleistet, wie bei einer Außenmischdüse mit einer Flachstrahlkappe gemäß Figur 1.

Mit der erfindungsgemäßen Außenmischdüse werden insbesondere Lacke wie Zelluloselacke und Eudragit zerstäubt.

## Patentansprüche

1. Außenmischdüse, mit einer Flachstrahlkappe (11), die an einem Düsenkörper (10) befestigt ist,
wobei die Flachstrahlkappe (11) mit einer zum Düsenkörper (10) weisenden mittigen Bohrung (15) oder dergleichen zur Aufnahme eines Flüssigkeitseinsatzes (16) versehen ist und eine mittige Öffnung (18) aufweist, die einen Mündungsansatz (17) des Flüssigkeitseinsatzes (16) unter Festlegung eines den Mündungsansatz (17) umgebenden Ringspaltes (20) aufnimmt,
wobei die Strahlkappe (11) einen senkrecht zur Achse des Düsenkörpers (10) verlaufenden ebenen Flächenabschnitt (21) definiert, innerhalb welchem die mittige Öffnung (18) vorgesehen ist und wobei ferner seitlich des ebenen Flächenabschnittes (21) zwei im wesentlichen spiegelsymmetrisch und schräg zur Achse (14) des Düsenkörpers (10) verlaufende, sich an den ebenen Flächenabschnitt (21) anschließende seitliche Flächen (22, 23) anschließen,
**dadurch gekennzeichnet,**
**dass** die Flachstrahlkappe (11) im Bereich des ebenen Flächenabschnitts (21) mit gleichem Abstand zur mittigen Öffnung (18) vorgesehene Austrittsöffnungen (24, 25) enthält, welche mit Bohrungen (26, 27) kommunizieren, die in der Strahlkappe (11) schräg zur Achse des Düsenkörpers (10) verlaufend vorgesehen sind,
und wobei die Übergänge vom ebenen Flächenabschnitt (21) zu den seitlichen Flächen (22, 23) durch sanfte Übergänge bzw. Abrundungen definiert sind.

2. Außenmischdüse nach Anspruch 1,
**dadurch gekennzeichnet,**
**dass** die Austrittsöffnungen (24, 25) spiegelsymmetrisch zur Achse (14) des Düsenkörpers (10) vorgesehen sind.

3. Außenmischdüse nach Anspruch 1 oder 2,
**dadurch gekennzeichnet,**
**dass** der Abstand zwischen der mittigen Öffnung (18) und den Austrittsöffnungen (24, 25) etwa 6,5 mm beträgt.

4. Außenmischdüse nach wenigstens einem der vorangehenden Ansprüche,
**dadurch gekennzeichnet,**
**dass** der Mündungsansatz (17) des Flüssigkeitseinsatzes (16) gegenüber dem Flächenabschnitt (21) vorsteht.

5. Außenmischdüse nach wenigstens einem der vorangehenden Ansprüche,
**dadurch gekennzeichnet,**
**dass** die seitlichen Flächen (22, 23) unter einem Winkel von etwa 55° zur Achse (14) der Düse verlaufen.

6. Außenmischdüse nach wenigstens einem der vorangehenden Ansprüche,
**dadurch gekennzeichnet,**
**dass** der Durchmesser der mittigen Öffnung (18) etwa 4,2 mm und der Durchmesser der schrägen Bohrungen (26, 27) jeweils etwa 2,0 mm beträgt.

## Claims

1. An external mixing nozzle, with a flat-jet cap (11) which is fastened to a nozzle body (10), the flat-jet cap (11) being provided with a central bore (15) or the like, pointing towards the nozzle body (10), for receiving a liquid insert (16), and having a central orifice (18) which receives a mouth attachment (17) of the liquid insert (16), at the same time defining an annular gap (20) surrounding the mouth attachment (17), the flat-jet cap (11) defining a planar surface portion (21) which runs perpendicularly to the axis of the nozzle body (10) and within which the central orifice (18) is provided, and, furthermore, the planar surface portion (21) having adjoining it laterally two surfaces (22, 23) running essentially mirror-symmetrically and obliquely to the axis (14) of the nozzle body (10) and adjoining the planar surface portion (21), wherein the flat-jet cap (11) contains, in the region of the surface portion (21), outlet orifices (24, 25) which are provided at an equal distance from the central orifice (18) and which communicate with bores (26, 27) provided so as to run in the flat-jet cap (11) obliquely to the axis of the nozzle body (10), the transitions from the planar surface portion (21) to the lateral surfaces (22, 23) being defined by smooth transitions or roundings.

2. The external mixing nozzle as claimed in claim 1, wherein the outlet orifices (24, 25) are provided mirror-symmetrically to the axis (14) of the nozzle body (10).

3. The external mixing nozzle as claimed in claim 1 or 2, wherein the distance between the central orifice (18) and the outlet orifices (24, 25) is about 6.5 mm.

4. The external mixing nozzle as claimed in at least one of the preceding claims, wherein the mouth attachment (17) of the liquid insert (16) projects with respect to the surface portion (21).

5. The external mixing nozzle as claimed in at least one of the preceding claims, wherein the lateral surfaces (22, 23) run at an angle of about 55° to the axis (14) of the nozzle.

6. The external mixing nozzle as claimed in at least one of the preceding claims, wherein the diameter of the central orifice (18) is about 4.2 mm and the diameter of the oblique bores (26, 27) is in each case about 2.0 mm.

## Revendications

1. Buse mélangeuse externe avec un capot d'éjection plat (11) qui est fixé sur un corps (10) de buse,
dans laquelle le capot d'éjection plat (11) est doté d'un alésage (15) central orienté vers le corps (10) de buse, ou similaire, pour la réception d'un insert de liquide (16), et comprend un orifice (18) central qui reçoit un embout d'embouchure (17) de l'insert de liquide (16) en déterminant une fente annulaire (20) entourant l'embout d'embouchure (17),
dans laquelle le capot d'éjection (11) définit une section superficielle plate s'étendant perpendiculairement à l'axe du corps de buse (10), à l'intérieur de laquelle est prévu l'orifice central (18), et dans laquelle sont raccordées de plus, sur le côté de la section superficielle plate (21), deux surfaces latérales (22, 23) s'étendant sensiblement symétriquement et perpendiculairement à l'axe (14) du corps de buse (10), se rattachant à la section superficielle plate (21),
**caractérisée en ce que**
le capot d'éjection plat (11) contient dans la zone de section superficielle plate (21) des orifices d'échappement (24, 25) prévus à la même distance par rapport à l'orifice central (18), lesquels communiquent avec les alésages (26, 27) qui sont prévus dans le capot d'éjection (11) en s'étendant perpendiculairement à l'axe du corps de buse (10),
et dans laquelle les passages de la section superficielle plate (21) aux surfaces latérales (22, 23) sont définis par des passages doux ou arrondis.

2. Buse mélangeuse externe selon la revendication 1,
**caractérisée en ce que**,
les orifices d'échappement (24, 25) sont prévus symétriquement par rapport à l'axe (14) du corps de buse (10).

3. Buse mélangeuse externe selon la revendication 1 ou 2,
**caractérisée en ce que**,
la distance entre l'orifice central (18) et les orifices d'échappement (24, 25) est d'environ 6,5 mm.

4. Buse mélangeuse exteme selon au moins une des revendications précédentes,
**caractérisée en ce que**,
l'embout d'embouchure (17) de l'insert de liquide (16) est situé en face de la section superficielle (21).

5. Buse mélangeuse externe selon au moins une des revendications précédentes,
**caractérisée en ce que**,
les surfaces latérales (22, 23) s'étendent selon un angle d'environ 55° par rapport à l'axe (14) de la buse.

6. Buse mélangeuse externe selon au moins une des revendications précédentes,
**caractérisée en ce que**,
le diamètre de l'orifice central (18) est d'environ 4,2 mm, et le diamètre des alésages perpendiculaires (26, 27) est respectivement d'environ 2 mm.
